# FASCICULE DE BREVET EUROPEEN

(11) **EP 1 079 721 B1**
(45) Date de publication et mention de la délivrance du brevet: **12.05.2004**
(21) Numéro de dépôt: 99911875.5
(22) Date de dépôt: 06.04.1999
(51) Int. Cl.: A47K 10/36, B65H 35/00

(54) **APPAREIL DISTRIBUTEUR DE MATERIAU D'ESSUYAGE**
WISCHMATERIALSPENDER
WIPING MATERIAL DISPENSING APPARATUS

(30) Priorité: 25.05.1998 FR 9806702
(43) Date de publication de la demande: 07.03.2001
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: PCT/FR1999/000782
(87) Numéro de publication internationale: WO 1999/060905

(56) Documents cités:
- WO-A-96/24281
- WO-A-97/24970
- FR-A- 2 643 808

## Description

L'invention se rattache au secteur technique des appareils de distribution de papier d'essuyage en ouate de cellulose, papier crêpé ou matériau similaire, destiné plus particulièrement à l'essuyage des mains des utilisateurs, à la distribution de papier toilette, à la distribution de serviettes en papier. Ces papiers peuvent être sous forme pliée ou non pliée.

Le Demandeur a développé de nombreux brevets sur des appareils du type précité dans des versions automatique et semi-automatique, et distribution de bandes de papier en provenance d'une bobine de chargement.

On rappelle succinctement les principaux composants d'un tel appareil. Un appareil distributeur de matériau d'essuyage référencé dans son ensemble par (1) comprend un carter (2), un couvercle (3), un tambour (4), un dispositif de coupe (5 - 6) intégré dans le tambour, ainsi que des moyens de lancement et de rappel du tambour incluant un excentrique (7) et un ressort (8). Dans sa partie haute, le carter est agencé avec des flasques latéraux (2a) susceptibles de recevoir le porte-bobine (9) d'une bobine d'essuyage (B). Ces flasques peuvent être à position fixe et, dans ce cas, la bobine de matériau d'essuyage est montée en suspension par rapport au tambour. Dans une variante, les flasques ou bras d'un porte-bobine sont montés articulés par rapport au carter de telle sorte que la bobine de matériau d'essuyage vienne en contact avec le tambour proprement dit.

De telles dispositions sont bien courantes sur ce type d'appareil. La traction de la bande de papier par l'utilisateur est susceptible d'être exercée de manière très variable avec une force plus ou moins importante, sans compter le sens directionnel de la traction qui peut être un paramètre supplémentaire dans le fonctionnement de l'appareil distributeur. Il peut alors se produire un phénomène d'apparition de boucles entre la bobine de matériau d'essuyage et le tambour sur une longueur de bande pouvant être de quclques centimètres.

Pour remédier à cet inconvénient, le Demandeur a développé des dispositifs anti-boucle notamment dans le brevet FR N° 2643808. Ces dispositifs anti-boucle font intervenir des ensembles de leviers basculants montés par rapport au porte-bobine et qui sont susceptibles d'avoir un effet de pivotement pour réduire ou compenser le phénomène de la boucle et mettre en tension la bande de matériau. De tels ensembles sont de fonctionnement très satisfaisant mais sont susceptibles de gêner le chargement de l'appareil, étant face et dans le plan frontal de la bobine de matériau.

Un autre inconvénient réside aussi dans le coût des moules nécessaires à la réalisation du dispositif anti-boucle. Malgré toutes les précautions prises, il peut se produire aussi la distribution de plusieurs bandes de matériau.

Le but recherché selon l'invention était donc de remédier à ces inconvénients en proposant une solution mieux adaptée qui ne soit pas une gêne pour l'utilisateur lors du montage et du chargement de l'appareil.

Selon un autre but recherché de l'invention, le Demandeur s'est orienté sur un concept technique qui puisse être, dans son principe, utilisé aussi bien pour des appareils où la bobine de chargement est suspendue sur les flasques porteurs, ou la bobine est en appui sur.le tambour grâce au pivotement d'un porte-bobine avec bras ou flasques articulés.

Selon une première caractéristique, l'appareil distributeur de matériau d'essuyage, du type comprenant un carter, un couvercle, un tambour, un dispositif de coupe intégré dans le tambour, des moyens de lancement et de rappel du tambour incluant un excentrique et un ressort de lancement, disposés à partir d'un côté latéral du tambour, les flasques latéraux étant agencés pour supporter le porte-bobine, est remarquable en ce qu'il comprend un dispositif anti-boucle de matériau en provenance de la bobine de matériau incluant au moins un mécanisme agissant sur le porte-bobine en bloquant en position ce dernier, ce mécanisme étant disposé sur l'un des flasques latéraux du carter, et étant actionné par un dispositif en masselotte intégré dans le mouvement du tambour en rotation et assurant la mise en fonctionnement ou non du blocage du porte-bobine en cas de sollicitation et traction forte de la bande de matériau.

Ces caractéristiques et d'autres encore ressortiront bien de la suite de la description.

Pour fixer l'objet de l'invention illustrée d'une manière non limitative aux figures des dessins où :
- La figure 1 est une vue de côté d'un appareil distributeur de matériau d'essuyage illustrant une première mise en oeuvre du dispositif anti-boucle pour une bobine de matériau d'essuyage en suspension sur des flasques fixes du porte-bobine.
- La figure 2 est une vue partielle et en coupe illustrant un mécanisme anti-boucle inséré sur le flasque latéral gauche de l'appareil.
- La figure 3 est une vue partielle et en coupe illustrant le mécanisme anti-boucle inséré sur le flasque latéral droit de l'appareil.
- La figure 4 est une vue de face selon la ligne A-A de la figure 2 illustrant la limitation de rotation du dispositif anti-boucle sur le flasque latéral gauche.
- Les figures 5 et 6 sont des vues à caractère schématique illustrant le verrouillage en position du porte-bobine à partir du flasque latéral droit.
- La figure 7 est une vue de côté de l'appareil distributeur selon l'invention dans une seconde mise en oeuvre où le flasque support de porte-bobine est articulé permettant l'appui de la bobine sur le tambour.
- La figure 8 est une vue en perspective éclatée du dispositif anti-boucle s'adaptant sur le flasque latéral droit de l'appareil.

Afin de rendre plus concret l'objet de l'invention, on le décrit maintenant d'une manière non limitative illustrée aux figures des dessins.

L'appareil distributeur référencé dans son ensemble par (1) est agencé avec un dispositif anti-boucle de matériau en provenance de la bobine de matériau, ce dispositif incluant au moins un premier mécanisme agissant sur le porte-bobine en bloquant en position celui-ci, ledit premier mécanisme étant agencé pour être disposé sur un premier flasque de l'appareil distributeur, et ce aussi bien pour des appareils présentant la bobine de matériau en suspension sur un flasque fixe, que la bobine en appui sur le tambour, les bras d'un porte-bobine supports articulé.

Selon l'invention, les embouts solidaires du ou des flasques fixes ou bras d'un porte-bobine articulés sont ainsi aménagés avec des formes spécifiques constituant des zones d'ancrage de moyens complémentaires disposés sur les mécanismes en question susceptibles d'être sollicités.

En pratique, il convient d'identifier certains composants complémentaires à l'appareil distributeur dans chacune de ses versions à flasque fixe ou porte-bobine articulé à partir desquels les mécanismes du dispositif de l'invention sont mis en oeuvre.

Le tambour (4) est du type comprenant un moyen dont les extrémités latérales forment flasque support du porte-lame de coupe. L'un des flasques est en pratique agencé avec une plaque ovoïde (10) munie d'une ouverture profilée (10a) tandis qu'une seconde plaque intérieure (10b) également formée solidaire avec le manchon (11) support du flasque (10), présente une ouverture (10c) pour l'introduction d'un axe support (12a) d'une masselotte (12) articulée. Ladite masselotte présente ainsi un doigt (12b) formant axe d'articulation, et un déport (12c) en saillie extérieure susceptible de traverser l'ouverture (10a) formée sur la plaque ovoïde (10). L'extrémité en saillie (12c) de la masselotte (12) vient ainsi sensiblement en regard de la face intérieure du flasque du carter. Cette masselotte est montée libre en pivotement et elle est articulée par gravité lors de la rotation du tambour (4) et donc de ses flasques d'extrémité.

Selon l'invention, le dispositif anti-boucle susceptible d'agir sur le porte-bobine monté sur le flasque latéral est conçu par l'agencement suivant :

Le flasque porte-bobine (2a) est agencé pour recevoir un embout (13) monté tournant et susceptible de s'engager dans le mandrin (14) de la bobine de matériau. Cet embout (13) présente une portée cylindrique (13a) s'engageant dans ledit mandrin et se prolonge par un disque (15) agencé sur sa périphérie avec une multitude de saillies ou dents (15a) espacées régulièrement entre elles. Entre le flasque latéral (2a) du carter et le disque (15) de l'embout, est monté un levier (16) de grande longueur dont l'extrémité supérieure (16a) formant tête est montée pivotante sur un axe de liaison (17) solidaire du flasque (2a) latéral du carter, et dont la position permet le rapprochement pour assurer la fonction de blocage. L'extrémité supérieure (16a) dudit levier assure la fixation d'une extrémité (18a) d'un ressort de rappel (18) dont l'autre extrémité (18b) est solidaire du flasque latéral du carter. Ledit ressort de rappel (18) est hors tension en cas de non sollicitation du levier (16) Ce dernier est par ailleurs agencé avec un doigt (16b) en saillie situé en regard sur le disque cranté. La partie basse (16c) du levier (16) est agencée avec une extrémité située en regard du flasque latéral du tambour supportant la masselotte (12) précitée. En outre, ledit levier (16) présente, près de sa partie basse, une forme intérieure en crochet (16d) qui est susceptible d'être guidée et maintenue par une patte fixe (19) solidaire de la face intérieure (2a) du flasque latéral du carter, limitant le débattement latéral du levier. En outre et en opposition à cette patte, une butée (20) en saillie est susceptible de retenir le levier (16) dans l'autre sens en agissant ainsi comme limiteur de course.

A titre complémentaire, l'embout (13) récepteur du mandrin de la bobine d'essuyage peut être agencé avec un évidement (13b) central périphérique formant logement susceptible de recevoir des moyens à roulement (21) du type à aiguilles maintenue par des demi-brides (22) semi-circulaires Une bande ou courroie (23) recouvre l'ensemble et sert de plan d'appui à la bobine.

Dans cette mise en oeuvre, le fonctionnement du dispositif est le suivant. Lorsque l'opérateur tire la bande de matériau selon une force trop importante, il peut arriver que la masselotte (12) n'ait pas le temps matériel de basculer dans son logement en vue de passer sous l'extrémité du levier (16). Dans cette situation, ladite masselotte (12) emportée par la vitesse de rotation du tambour vient alors en butée contre l'extrémité basse du levier (16) précité. Elle provoque de par son appui, le basculement dudit levier et ce à l'encontre de son ressort (18) associé à la partie supérieure formant tête. En outre, le doigt (16b) en saillie est également basculé et vient pénétrer dans l'espace en regard entre deux dents (15a) consécutives du disque cranté. Cette pénétration provoque alors le blocage en position du porte-bobine. En outre, la courroie (23) montée sur l'embout (13) assure un effet de freinage complémentaire du mandrin de bobine.

En variante, le disque (15) peut être réalisé sous forme d'une section polygonale contre laquelle prend appui successivement le doigt (16b) précité. D'autres configurations du disque (15) peuvent être engagées pour assurer l'effet d'appui, de butée et de blocage du levier.

La remise à niveau est automatique par le retour du tambour grâce au ressort de rappel de l'excentrique et l'effet de retour en arrière du matériau sur le porte-bobine.

On se réfère maintenant à la seconde mise en oeuvre illustrée figures 5 à 8. D'une manière connue, le support porte-bobine (25) est établi selon une forme en U dont les bras latéraux (25a) sont agencés avec un embout (13) susceptible de pénétrer dans le mandrin de la bobine. L'un des bras (25a) de ce support porte-bobine peut être lui-même monté pivotant pour faciliter le chargement de l'appareil. Des moyens élastiques de rappel et de mise en tension de ce support porte-bobine permet de mettre en contact et appui la bobine et le tambour.

Le dispositif anti-boucle est ainsi agencé comme suit.

L'embout (13) pénétrant dans le mandrin est réalisé de la manière décrite précédemment, de sorte que les références utilisées sont les mêmes.

Le tambour est agencé de manière similaire avec, près de l'un de ses flasques, une masselotte (12) assurant la fonction anti-retour du tambour.

Dans cette mise en oeuvre, le mécanisme anti-boucle est le suivant.

Un premier levier (26) est disposé à partir de la paroi de fond du carter en étant articulé sur un axe (27) pénétrant dans le flasque latéral du carter en regard et sur une patte (28) intérieure recevant à articulation le support porte-bobine à l'aide d'une portée (29) et d'un axe de liaison (30) Le bras porte-bobine est avantageusement profilé en U de sorte qu'il peut recevoir intérieurement un bloc (31) parallélépipédique susceptible de coulisser à l'intérieur dudit bras. La face de fond dudit bras présente une fente (32) orientée oblique et oblongue susceptible d'autoriser le déplacement et le coulissement d'un doigt (33) en saillie établi sur le. bloc (31) précité, selon des positions haute et basse. Ce bloc (31) est solidaire d'un second levier (34) profilé en L dont la branche supérieure (34a) est accouplée au bloc (31) et la branche inférieure (34b) est montée sur l'axe de pivotement du support porte-bobine. L'extrémité (34b) dudit second levier présente une échancrure oblongue (34c) dans laquelle coulisse ledit axe (30) permettant ainsi de faire varier la position du second levier (34) et donc du bloc (31) qui lui est associé. La patte (28) moulée dans le carter est établie entre la partie basse dudit second levier (34) et la zone (26a) de pivotement et d'ancrage dudit premier levier (26). La patte (28) présente ainsi une ouverture (28a) de passage de l'axe de liaison avec le premier levier (26) et une seconde ouverture (28b) de passage de l'axe de liaison avec le second levier (34) et la base d'articulation du bras porte-bobine. Un ressort de rappel (36) est disposé entre le premier levier (26) avec un point de fixation et le second levier (34) à l'endroit de sa partie coudée (34d).

Le positionnement est donc le suivant.

En phase de non sollicitation, c'est-à-dire que le tambour de l'appareil tourne normalement et la masselotte reprend sa position normale, il n'y a aucune intervention sur le premier levier. Le porte-bobine peut tourner normalement.

Dans le cas d'une sollicitation brusque par une traction trop forte par l'utilisateur, la masselotte (12) associée au tambour peut ne pas reprendre sa place initiale. Elle vient alors en butée contre l'extrémité libre (26c) du premier levier (26) en provoquant son pivotement et son basculement. Ce pivotement va mettre en contact l'extrémité libre du premier levier avec la face inférieure du second levier (34) en lui engendrant un mouvement de déplacement vers le haut le long du bras porte-bobine. Ce mouvement va entraîner le déplacement du doigt (33) associé audit bloc (31) et permettre son positionnement à l'intérieur entre deux dents (15a) consécutives de la plaque circulaire (15) crantée de l'embout. Il y aura également un blocage en position de l'embout empêchant la rotation de la bobine. La libération du levier (26) par la masselotte s'effectue automatiquement dans les mêmes conditions qu'indiqué précédemment.

Il y a lieu maintenant de se référer à la figure 2 des dessins dans lesquels le second flasque porte-bobine est agencé à son tour avec un moyen complémentaire permettant le retour de la bobine.

Dans cette mise en oeuvre complémentaire qui a pour but de permettre le retour en arrière de la bobine pour réenrouler la bobine en cas d'apparition d'une boucle, le mécanisme comprend les agencements suivants.

Le flasque, dans la version fixe, est agencé avec un moyeu central (37), fixé par vis ou autrement. Ce moyeu (37) est épaulé et reçoit en extrémité un embout (38) profilé en forme de chapeau avec une portée extérieure (38a) réceptrice du mandrin de la bobine et une forme en couvercle (38b) entourant le moyeu précité.

Un ressort à spirale (39) est disposé dans le logement ainsi réalisé avec une extrémité (39a) fixée sur le flasque et l'autre extrémité (39b) fixée sur le couvercle. La rotation de la bobine sous l'effet de traction du papier par l'utilisateur va amener le moyen porte-bobine à tourner dans un sens en provoquant le bandage du ressort et en emmagasinant de l'énergie. Cette tension est maintenue pendant le temps de maintien de l'extrémité libre de la bande de papier. La suppression de ce maintien provoque par détente élastique, le retour en arrière de la bande de matériau en supprimant son effet boucle qui aurait pu être réalisé. Une butée (40) assure la limitation de course et de rotation de l'embout (38).

Un appareil distributeur de bande de matériau d'essuyage peut donc être agencé avec les différents mécanismes pour éviter les effets de boucles précités.

## Revendications

1. Appareil distributeur de matériau d'essuyage, du type comprenant un carter (2), un couvercle (3), un tambour (4), un dispositif de coupe (5 - 6) intégré dans le tambour, des moyens de lancement et de rappel du tambour incluant un excentrique (7) et un ressort (8) de lancement, disposés à partir d'un côté latéral du tambour, un porte-bobine, d'une bobine de matériau, et des flasques latéraux du carter étant agencés pour supporter le porte-bobine, **caractérisé en ce qu'**il comprend un dispositif anti-boucle de matériau en provenance de la bobine (B) de matériau incluant au moins un mécanisme agissant sur le porte-bobine en bloquant en position ce dernier, ce mécanisme étant disposé sur l'un des flasques latéraux du carter, et étant actionné par un dispositif en masselotte (12) intégré dans le mouvement du tambour en rotation et assurant la mise en fonctionnement du blocage du porte-bobine (13) en cas de sollicitation et traction forte de la bande de matériau.

2. Appareil distributeur de matériau d'essuyage, selon la revendication 1, **caractérisé en ce que** le tambour (4) présente latéralement un flasque agencé avec une plaque ovoïde (10) munie d'une ouverture profilée (10a) et d'une plaque intérieure (10b) solidaire du manchon (11) support du flasque, ladite plaque présentant une ouverture (10c) pour l'introduction d'un axe support (12a) de masselotte (12) articulé, ladite niasselotte comprenant un doigt (12b) formant axe d'articulation et un déport (12c) en saillie extérieure traversant l'ouverture (10a) pour coopérer avec le mécanisme de blocage du porte-bobine.

3. Appareil distributeur de matériau d'essuyage, selon la revendication 1, **caractérisé en ce que** le flasque latéral porte-bobine (2a) présente un embout (13) comprenant une partie cylindrique s'engageant dans le mandrin (14) de la bobine, ledit embout présentant en prolongement un disque (15) agencé sur sa périphérie avec une multitude de saillies ou dents (15a), et **en ce que**, entre le flasque latéral (2a) du carter et le disque (15) de l'embout, est disposé un levier (16) de grande longueur dont la partie supérieure est agencée avec un moyen (16b) susceptible de coopérer avec les parties crantées du disque, tandis que la partie inférieure est agencée pour coopérer avec ladite masselotte (12), ledit levier étant monté articulé sur un axe de liaison (17) solidaire du flasque (2a).

4. Appareil distributeur de matériau d'essuyage, selon la revendication 3, **caractérisé en ce que** ledit levier (16) forme tête à son extrémité supérieure, et est monté pivotant sur un axe de liaison (17) solidaire du flasque du carter, ladite extrémité supérieure recevant à fixation un ressort (18) de rappel dont l'autre extrémité est solidaire du flasque du carter, et **en ce que** ledit levier comprend un doigt (16b) en saillie situé sur le disque cranté.

5. Appareil distributeur de matériau d'essuyage, selon l'une quelconque des revendications 3 et 4, **caractérisé en ce que** le levier (16) présente, près de sa partie basse, une forme intérieure en crochet (16d) susceptible d'être guidée et maintenue par une patte fixe (19) solidaire de la face intérieure du flasque du carter pour limiter le débattement latéral du levier, et **en ce qu'**une butée (20) en saillie est disposé en opposition de ladite plaque pour retenir le levier dans l'autre sens.

6. Appareil distributeur de matériau d'essuyage, selon la revendication 3, **caractérisé en ce que** l'embout (13) récepteur du mandrin de la bobine d'essuyage est agencé avec un évidement central (13b) périphérique formant logement recevant des moyens de roulement (21), est maintenu par deux demi-brides (22) semi-circulaires, une courroie (23) recouvrant l'ensemble et servant d'appui à la bobine, ladite courroie faisant office de frein.

7. Appareil distributeur de matériau d'essuyage, selon la revendication 1, **caractérisé en ce que** un bras porte-bobine est articulé avec une conformation en U, les bras latéraux étant agencés avec un embout (13) pénétrant dans !e mandrin de la bobine, et **en ce que** l'un des hras latéraux du flasque porte-bobine est agencé avec des moyens susceptibles de se déplacer pour coopérer avec la masselotte (12) associée au tambour et provoquer le blocage en position de l'embout porte-bobine.

8. Appareil distributeur de matériau d'essuyage, selon la revendication 7, **caractérisé en ce que** le bras porte-bobine est susceptible de recevoir un bloc (31) parallélépipédique coulissant, dans sa partie intérieure, ledit bloc recevant un doigt (33) en saillie susceptible de coopérer ou non avec l'embout (13) agencé avec une plaque circulaire crantée, ledit bloc étant solidaire d'un second levier (34) dont la branche supérieure (34a) est accouplée au bloc, et la branche inférieure (34b) montée sur l'axe de pivotement du support porte-bobine, l'extrémité dudit levier (34) étant agencée avec une échancrure oblongue (34c) autorisant le coulissement de l'axe (30) pour faire varier la position du levier (34) et donc du bloc, et ce sous l'action de la masselotte (12) en contact et appui avec le levier (26) en provoquant le basculement de ce dernier.

9. Appareil distributeur de matériau d'essuyage, selon la revendication 8, **caractérisé en ce qu'**il comprend une plaque (28) de liaison entre la partie basse du second levier (34) et la zone d'ancrage (26a) du premier levier (26), la plaque présente une ouverture de passage (28a) de l'axe de liaison avec le premier levier et une seconde ouverture (28b) de passage de l'axe de liaison avec le second levier (34) et la base d'articulation du bras porte-bobine, et **en ce qu'**un ressort de rappel (26) relie les leviers (26) et (34).

10. Appareil distributeur de matériau d'essuyage, selon la revendication 1, **caractérisé en ce que** l'un des flasques latéraux est agencé avec un moyeu central (37) épaulé et recevant en extrémité un embout (38) profilé en forme de chapeau avec une portée extérieure (38a) réceptrice du mandrin de la bobine et une forme en couvercle (38b) entourant ledit moyeu, et **en ce que** un ressort à spirale (39) est disposé dans le logement ainsi réalisé avec une extrémité (39a) fixée sur le flasque latéral et l'autre extrémité (39b) fixée sur le couvercle (38b), et **en ce que** la rotation de la bobine sous l'effet de traction du papier par l'utilisateur va amener le moyen porte-bobine à tourner dans un sens en provoquant le bandage du ressort et en emmagasinant de l'énergie, la dite tension étant maintenue pendant le temps de maintien de l'extrémité libre de la bande de papier, et **en ce que** la suppression de ce maintien provoque par détente élastique, le retour en arrière de la bande de matériau en supprimant son effet boucle qui aurait pu être réalisé, et **en ce qu'**une butée (40) assure la limitation de course et de rotation de l'embout (38).

## Patentansprüche

1. Abwischmaterialspender mit einem Gehäuse (2), einem Deckel (3), einer Trommel (4), einer Schneidvorrichtung (5 - 6), die in die Trommel integriert ist, Start- und Roll-in-Einrichtungen (Rückwärtsbewegung zum Ausgangspunkt) für die Trommel mit einer Exzenterscheibe (7) und einer Abschnellfeder (8), die seitlich an der Trommel angebracht sind, einem Spulenhalter (16), einer Materialspule und seitlichen Flanschen am Gehäuse, um den Spulenhalter aufzunehmen, **dadurch gekennzeichnet, dass** er eine Anti-Schleifen-Vorrichtung für das Material, das von der Materialspule (B) kommt, besitzt, mit mindestens einem Mechanismus, der auf den Spulenhalter wirkt, indem er diesen in seiner Position verriegelt, wobei dieser Mechanismus an einem der seitlichen Flansche des Gehäuses angeordnet ist, und durch ein Ausgleichsgewicht (12) betätigt wird, das in die Drehbewegung der Trommel integriert ist, und das Blockieren des Spulenhalters (13) bei Beanspruchung und starkem Zug des Materialbandes sicherstellt.

2. Abwischmaterialspender nach Anspruch 1, **dadurch gekennzeichnet, dass** die Trommel (4) seitlich einen Flansch besitzt, der mit einer ovalen Platte (10) angeordnet ist, die eine profilierte Öffnung (10a) und eine untere Platte (10b) besitzt, die mit dem Stutzen (11) verbunden ist, der den Flansch hält, wobei die genannte Platte eine Öffnung (10c) für die Achse (12a) des angelenkten Ausgleichgewichts (12) aufweist, wobei das Ausgleichsgewicht einen Zapfen (12b) besitzt, der die Drehachse bildet, und einen vorstehenden, äußeren Versatz (12c) besitzt, der über der Öffnung (10a) verläuft, und mit dem Blockiermechanismus des Spulenhalters zusammenwirkt.

3. Abwischmaterialspender nach Anspruch 1, **dadurch gekennzeichnet, dass** der seitliche Flansch des Spulenhalters (2a) ein Ansatzstück (13) aufweist, das einen zylinderförmigen Teil besitzt, der in den Dorn (14) der Spule eingreift, wobei das Ansatzstück in der Verlängerung eine Scheibe (15) besitzt, die an seiner Peripherie angeordnet ist, und eine Vielzahl von Vorsprüngen oder Zähnen (15a) aufweist, und dass zwischen dem seitlichen Flansch (2a) des Gehäuses und der Scheibe (15) des Ansatzstückes ein langer Hebel (16) angeordnet ist, dessen oberer Teil mit einem Element (16b) angeordnet ist, das mit den eingerasteten Teilen der Scheibe zusammenwirken kann, während der untere Teil so angeordnet ist, dass er mit dem Ausgleichgewicht (12) zusammenwirkt, wobei der Hebel an einer Achse (17), die mit dem Flansch (2a) verbunden ist, gelenkig angebracht ist.

4. Abwischmaterialspender nach Anspruch 3, **dadurch gekennzeichnet, dass** der Hebel (16) an seinem oberen Ende einen Kopf besitzt, und an einer Achse (17), die mit dem Gehäuseflansch verbunden ist, drehend montiert ist, wobei am oberen Ende eine Rückholfeder (18) befestigt ist, deren anderes Ende mit dem Gehäuseflansch verbunden ist, und dass der Hebel einen vorstehenden Zapfen (16b) besitzt, der sich an der eingerasteten Scheibe befindet.

5. Abwischmaterialspender nach einem der vorhergehenden Ansprüche 3 und 4, **dadurch gekennzeichnet, dass** der Hebel (16) in seinem unteren Bereich innen Hakenform (16d) hat, und durch eine feststehende Nase (19), die mit der Innenfläche des Gehäuseflansches verbunden ist, gerührt und gehalten werden kann, um die seitliche Ausfederung des Hebels zu begrenzen, und dass gegenüber der Platte ein vorstehender Anschlag (20) angeordnet ist, um den Hebel in der anderen Richtung zu halten.

6. Abwischmaterialspender nach Anspruch 3, **dadurch gekennzeichnet, dass** das Ansatzstück (13), das den Spulendorn aufnimmt, in der Mitte eine Aussparung (13b) besitzt, welche die Rollen (21) aufnimmt, und von zwei halbkreisförmigen Halbflanschen (22) gehalten wird, wobei die Einheit von einem Riemen (23) bedeckt wird, der die Spule stützt, wobei der Riemen als Bremse dient.

7. Abwischmaterialspender nach Anspruch 1, **dadurch gekennzeichnet, dass** ein Spulenhalter-Arm mit U-Konfiguration angelenkt ist, wobei die seitlichen Arme mit einem Ansatzstück (13) angeordnet sind, das in den Dom der Spule eindringt, und dass einer der seitlichen Arme des Spulenhalterflansches mit Elementen angeordnet ist, die sich verschieben können, so dass sie mit dem Ausgleichsgewicht (12) zusammenwirken, das mit der Trommel verbunden ist, und das Spulenhalter-Ansatzstück in Position verriegeln.

8. Abwischmaterialspender nach Anspruch 7, **dadurch gekennzeichnet, dass** der Spulenhalter-Arm in seinem unteren Bereich einen quaderförmigen, verschiebbaren Block (31) aufnehmen kann, wobei der Block einen vorstehenden Zapfen (33) aufnimmt, der mit dem Ansatzstück (13), das mit einer eingerasteten, kreisförmigen Platte angeordnet ist, zusammenwirkt oder nicht, wobei der Block mit einem zweiten Hebel (34) verbunden ist, dessen oberer Abschnitt (34a) mit dem Block verbunden ist, und dessen unterer Abschnitt (34b) an der Drehachse des Spulenhalters montiert ist, wobei das Ende des Hebels (34) eine längliche Aussparung (34c) besitzt, welche die Verschiebung der Achse (30) ermöglicht, so dass die Position des Hebels (34) und damit des Blocks verändert werden kann, und zwar durch Betätigung des Ausgleichgewichtes (12), das den Hebel (26) berührt und abstützt und zum Kippen bringt.

9. Abwischmaterialspender nach Anspruch 8, **dadurch gekennzeichnet, dass** er eine Verbindungsplatte (28) zwischen dem unteren Teil des zweiten Hebels (34) und der Verankerungszone (26a) des ersten Hebels (26) besitzt, wobei die Platte an der Verbindungsachse zum ersten Hebel eine Durchgangsöffnung (28a) besitzt und an der Verbindungsachse zum zweiten Hebel (34) und dem Gelenk des Spulenhalter-Arms eine zweite Durchgangsöffnung (28b) besitzt, und dass eine Rückholfeder (26) die Hebel (26) und (34) verbindet.

10. Abwischmaterialspender nach Anspruch 1, **dadurch gekennzeichnet, dass** einer der seitlichen Flansche in der Mitte eine Nabe (37) besitzt, und an einem Ende ein profiliertes Ansatzstück (38) in Form einer Kappe aufnimmt, und zwar mit einer Auflagefläche (38a), die den Spulendorn aufnimmt, sowie Deckelform (38b), die die Nabe umgibt, und dass eine Spiralfeder (39) in der so ausgeführten Lagerung angeordnet ist, wobei ein Ende (39a) an dem seitlichen Flansch und das andere Ende (39b) an dem Deckel (38b) befestigt ist, und dass sich der Spulenhalter aufgrund der Drehung der Spule bei Zug des Papiers durch den Benutzer in eine Richtung dreht, so dass die Feder gestreckt und Energie gespeichert wird, wobei der Zug bzw. die Spannung gehalten wird, solange man das freie Ende des Papiers hält, und dass das Materialband wieder zurückläuft, wenn es nicht mehr gehalten wird, und Schleifenbildung verhindert wird, und dass die Wegbegrenzung und Drehung des Ansatzstückes (38) durch einen Anschlag (40) sichergestellt werden.

## Claims

1. Apparatus for dispensing a wiping material, of the type comprising a housing (2), a cover (3), a drum (4), a cutter device (5-6) built into the drum, and drum cocking and returning means incorporating, arranged on a lateral side of the drum, a crank (7) and a cocking spring (8), a reel holder, for a reel of material, and side plates of the housing being constructed to support the reel holder, the apparatus being **characterized in that** it comprises an anti-looping device for preventing looping of the material coming from the reel (B) of material including at least one mechanism acting on the reel holder to lock it in position, this mechanism being arranged on one of the side plates of the housing, and being actuated by a flyweight device (12) built into the movement of the rotating drum and causing the reel holder (13) lock to be operated in the case of application of a large tensile force on the strip of material.

2. Apparatus for dispensing a wiping material, according to Claim 1, **characterized in that** the drum (4) possesses laterally a side plate constructed with an ovoid lamina (10) provided with a profiled opening (10a) and with an inner lamina (10b) integral with the sleeve (11) supporting the side plate, the said lamina having an opening (10c) for the insertion of a pin (12a) to support a hinged flyweight (12), the said flyweight comprising a dowel (12b) forming a hinge pin and an outwardly projecting protrusion (12c) passing through the opening (10a) to act on the reel holder locking mechanism.

3. Apparatus for dispensing a wiping material, according to Claim 1, **characterized in that** the reel holder side plate (2a) possesses an end piece (13) comprising a cylindrical part engaging in the core (14) of the reel, the said end piece having an extension in the form of a disc (15) provided with a multitude of projections or teeth (15a) around its periphery, and **in that**, between the side plate (2a) of the housing and the disc (15) of the end piece, is a lever (16) of great length, the upper end of which is constructed with a means (16b) able to act on the notched parts of the disc, while the lower end is constructed so as to be acted upon by the said flyweight (12), the said lever pivoting on a connecting pin (17) integral with the side plate (2a).

4. Apparatus for dispensing a wiping material, according to Claim 3, **characterized in that** the said lever (16) forms a head at its upper end, and pivots on a connecting pin (17) integral with the side plate of the housing, to which upper end is fixed a return spring (18) whose other end is integral with the side plate of the housing, and **in that** the said lever comprises a projecting dowel (16b) situated on the notched disc.

5. Apparatus for dispensing a wiping material, according to either of Claims 3 and 4, **characterized in that** the lever (16) comprises, near its bottom end, an inward hooked shape (16d) able to be guided and held in position by a fixed lug (19) integral with the inside face of the side plate of the housing in order to limit the lateral pivoting of the lever, and **in that** a projecting stop (20) is arranged in opposition to the said lug in order to restrain the lever in the other direction.

6. Apparatus for dispensing a wiping material, according to Claim 3, **characterized in that** the end piece (13) that takes the core of the reel of wiping material is constructed with a peripheral central recess (13b) forming a housing that takes rolling-contact means (21) held in place by two semicircular half-shells (22), while a belt (23) encloses the whole and serves as a support for the reel, the said belt acting as a brake.

7. Apparatus for dispensing a wiping material, according to Claim 1, **characterized in that** a reel holder arm is jointed with a U configuration, the side arms being fitted with an end piece (13) that fits into the reel core, and **in that** one of the side arms of the reel holder side plate is fitted with means that are able to move in order to be acted upon by the flyweight (12) of the drum and lock the reel holder end piece in position.

8. Apparatus for dispensing a wiping material, according to Claim 7, **characterized in that** the reel holder arm is able to accommodate a parallelepipedal sliding block (31) in its interior, the said block taking a projecting dowel (33) that is able to act or not act on the end piece (13) constructed with a notched circular plate, the said block being integral with a second lever (34) whose upper leg (34a) is attached to the block and whose lower leg (34b) is mounted on the pivot pin of the reel holder support, the end of the said lever (34) being provided with an elongate indentation (34c) allowing sliding of the pin (30) in order to vary the position of the lever (34) and hence of the block, this being under the action of the flyweight (12) in pressure contact with the lever (26), causing the latter to turn.

9. Apparatus for dispensing a wiping material, according to Claim 8, **characterized in that** it comprises a lamina (28) connecting the bottom end of the second lever (34) to the region of attachment (26a) of the first lever (26), and the lamina has a through opening (28a) for the pin connected to the first lever and a second through opening (28b) for the pin connected to the second lever (34) and the hinge base of the reel holder arm, and **in that** a return spring (36) connects the levers (26) and (34).

10. Apparatus for dispensing a wiping material, according to Claim 1, **characterized in that** one of the side plates is fitted with a shouldered central hub (37) that takes on its end a hat-like end piece (38) with an outward supporting surface (38a) that takes the core of the reel and a cover shape (38b) surrounding the said hub, and **in that** a spiral spring (39) is arranged in the resulting housing with one end (39a) fixed to the side plate and the other end (39b) fixed to the cover (38b), and **in that** the rotation of the reel when the paper is pulled by the user will cause the reel holder means to turn in one direction, tightening the spring and storing energy, this tension being maintained for as long as the free end of the strip of paper is held, and **in that** the release of the paper produces elastic relaxation causing the strip of material to retreat, thereby eliminating any looping thereof that may have occurred, and **in that** a stop (40) limits the travel and rotation of the end piece (38).
